# EUROPÄISCHE PATENTSCHRIFT

(11) **EP 3 271 282 B1**
(45) Veröffentlichungstag und Bekanntmachung des Hinweises auf die Patenterteilung: **03.05.2023**
(21) Anmeldenummer: 16712298.5
(22) Anmeldetag: 18.03.2016
(51) Int. Cl.: B66C 23/84, B66C 23/88

(54) **DREHKRAN UND VERFAHREN ZUM AUSRICHTEN EINES DREHKRANS**
SLEWING CRANE AND METHOD FOR ALIGNING A SLEWING CRANE
GRUE TOURNANTE ET PROCÉDÉ D'ORIENTATION D'UNE GRUE TOURNANTE

(30) Priorität: 19.03.2015 DE 102015104148
(43) Veröffentlichungstag der Anmeldung: 24.01.2018
(73) Patentinhaber: GBF Gesellschaft für Bemessungsforschung mbH, 52072 Aachen (DE)
(72) Erfinder: HAASE, Ralf, 52070 Aachen (DE)
(74) Vertreter: Bauer, Dirk
(86) Internationale Anmeldenummer: PCT/EP2016/056010
(87) Internationale Veröffentlichungsnummer: WO 2016/146827

(56) Entgegenhaltungen:
- DE-A1-102010 008 713
- JP-A- H08 324 965
- JP-A- 2010 083 659
- KR-A- 20080 084 094
- US-A1- 2012 312 767

## Beschreibung

Die Erfindung betrifft zunächst einen Drehkran mit einer vertikal verlaufenden Hochachse, einem von der Hochachse ausladenden Ausleger, einem Antrieb zum Drehen des Auslegers um die Hochachse, einer Zustandsüberwachung, die eine Windbeanspruchung, nämlich Schnittgrößen, Spannungen, Dehnungen, Querkräfte, Kipp- und Torsionsmomente des Drehkrans bestimmt, und einer Recheneinheit, die aus der Windbeanspruchung eine bevorzugte Richtung zum Feststellen des Auslegers berechnet. Die Erfindung betrifft darüber hinaus ein Verfahren zum Ausrichten eines solchen Drehkrans.

Die Windbeanspruchung und damit die Standsicherheit eines Drehkrans hängt wesentlich von der Anströmung des Auslegers, also von dessen Ausrichtung zum Wind ab. Für die Auslegung eines Drehkrans im Betrieb wird unabhängig von der Ausrichtung des Auslegers zum Wind die Windbeanspruchung (im Sinne der EN 1990) und die Auslastung als Quotient aus Windbeanspruchung und Bauteilswiderstand berechnet. Oberhalb einer maximalen Windgeschwindigkeit *vₛₘₐₓ,* bei der in irgendeiner Ausrichtung die berechnete Auslastung einen zulässigen Wert überschreitet, wird der Betrieb des Drehkrans eingestellt. Drehkrane und Verfahren der einleitend genannten Art sind aus DE 10 2010 008 713 A1 und JP 2010-83659 A bekannt: Windrichtung und Windgeschwindigkeit werden gemessen und daraus über ein Modell die Ausrichtung des Drehkrans optimiert. Die unfallträchtige Rotation des Auslegers um die Hochachse (sog. "Autorotation") insbesondere bei gestörter Anströmung - beispielsweise in Großbaustellen - soll gemäß EP 2 025 637 A1 vermieden werden, indem der Drehkranz nicht vollständig gelöst wird, sondern ein definiertes Bremsmoment die Drehgeschwindigkeit des Auslegers vermindert. Aus KR 2008 0084094 ist die Messung von Windrichtung und -Geschwindigkeit mittels Fahne bekannt. Dieses Dokument offenbart die Merkmale des Oberbegriffs von Anspruch 1.

### Aufgabe

Der Erfindung liegt die Aufgabe zugrunde, die Ausrichtung des Auslegers am außer Betrieb gesetzten Drehkran zu verbessern.

### Lösung

Ausgehend von dem bekannten Drehkran wird nach der Erfindung vorgeschlagen, Messelemente zum Aufnehmen lokaler Messwerte der Windbeanspruchung vorzusehen. Die Erfindung geht auf die Erkenntnis zurück, dass das Phänomen der Autorotation bei gestörter Anströmung des Drehkrans auf eine von der Windrichtung abweichende Richtung minimaler Windbeanspruchung zurückgeht, die sich allein aus Windrichtung und Windstärke selbst mit komplexen Modellen nicht bestimmen lässt - und dass diese Abweichung auch bei Vermeidung von Autorotation die Standsicherheit des außer Betrieb gesetzten Drehkrans empfindlich beeinträchtigen kann. Erst das Berechnen einer bevorzugten Richtung mit minimaler Windbeanspruchung aus lokal gemessenen Werten der Windbeanspruchung ermöglicht das Feststellen des Auslegers in dieser Richtung minimaler Windbeanspruchung.

Vorzugsweise weist ein erfindungsgemäßer Drehkran eine Signaleinheit auf, die dem Antrieb ein Signal zum Feststellen des Auslegers in der bevorzugten Richtung übermittelt. Die Verbindung von Recheneinheit und Antrieb über die Signaleinheit ermöglicht in einem solchen erfindungsgemäßen Drehkran die automatische Ausrichtung des Auslegers. Alternativ kann der windfrei gestellte Ausleger in der bevorzugten Richtung festgestellt werden, wenn er sich zufällig in dieser Richtung befindet. Weiter alternativ kann der Ausleger manuell mittels des Antriebs in die bevorzugte Richtung gedreht werden.

Bevorzugt weist ein erfindungsgemäßer Drehkran eine Feststellbremse auf, zum Feststellen des Auslegers in der bevorzugten Richtung. Feststellbremsen an Drehkränzen sind allgemein bekannt und können besonders einfach zum erfindungsgemäßen Feststellen in der bevorzugten Richtung eingesetzt werden. Alternativ kann in einem erfindungsgemäßen Drehkran der Antrieb derart angesteuert werden, dass der Ausleger in der bevorzugten Richtung verharrt.

Ausgehend von dem bekannten Verfahren wird nach der Erfindung vorgeschlagen, dass an dem Drehkran lokale Messwerte der Windbeanspruchung gemessen werden. Diese erfindungsgemäßen Verfahren werden insbesondere mit einem der vorstehend beschriebenen erfindungsgemäßen Drehkräne ausgeführt und zeichnen sich gleichermaßen durch die dort aufgeführten Vorteile aus.

In einer vorteilhaften Ausprägung eines erfindungsgemäßen Verfahrens wird eine Windrichtung überwacht und in der Berechnung der bevorzugten Richtung berücksichtigt. Eine einzelne, an einer Position am Drehkran oder in dessen unmittelbarer Umgebung gemessene Windrichtung stellt in aller Regel bereits eine gute erste Näherung der Richtung mit minimaler Windbeanspruchung dar. Die Näherung wird umso besser, je mehr Messungen der Windrichtung und -stärke an unterschiedlichen Positionen vorliegen und mit ihrem jeweiligen Anteil an der Windbeanspruchung in die überwachte Windrichtung eingehen.

Vorzugsweise wird in einem erfindungsgemäßen Verfahren die Windbeanspruchung über der Anströmrichtung des Auslegers gespeichert und abhängig von der Windrichtung diejenige Richtung des Auslegers als bevorzugte Richtung ausgewählt, in der die Windbeanspruchung minimal ist. Die Speicherung in verschiedenen Richtungen des Auslegers ermöglicht durch Vergleich besonders einfach die Bestimmung der Anströmrichtung - und damit der Richtung des Auslegers - in der die Windbeanspruchung minimal ist. Die Messwerte können zunächst in vorgegebenen Gradschritten (beispielsweise 10°) nach einer Schätzung gespeichert und sukzessive durch Messwerte und ggf. Unterstützung eines Expertensystems verifiziert und verfeinert werden.

Bevorzugt wird in einem erfindungsgemäßen Verfahren ein Drehsinn des Auslegers derart ausgewählt, dass beim Drehen des Auslegers in die bevorzugte Richtung die maximale Windbeanspruchung minimal ist. Die Speicherung in allen Richtungen des Auslegers ermöglicht durch Vergleich besonders einfach auch die Bestimmung des Drehsinns, in der die maximale Windbeanspruchung minimal ist.

Vorteilhafter Weise wird in einem erfindungsgemäßen Verfahren eine Auslastung des Drehkrans überwacht und in der Berechnung der bevorzugten Richtung berücksichtigt. In einem solchen erfindungsgemäßen Verfahren kann besonders einfach die Auslegung des Drehkrans verifiziert werden.

Der erfindungsgemäße Drehkran kann insbesondere ein oben- oder untendrehender Turmdrehkran mit Katz- oder Nadelausleger sowie auf einem festen Fundament oder auf Schienen sein.

### Ausführungsbeispiele

Die Erfindung wird nachfolgend anhand von Ausführungsbeispielen erläutert. Es zeigen
- Fig. 1: eine schematische Darstellung eines ersten erfindungsgemäßen Drehkrans,
- Fig. 2a: die Auslastung des Drehkrans bei ungestörter Anströmung und
- Fig. 2b: die tatsächliche Auslastung in einer Baustelle.

Der in Figur 1 gezeigte erfindungsgemäße Drehkran 1 - ein obendrehender Turmdrehkran - weist ein betoniertes Fundament 2, einen darin verdrehfest fundamentierten Turm 3 und einen über einen Drehkranz 4 auf dem Turm 3 um eine Hochachse 5 drehbar gelagerten Oberkran 6 auf.

Der Oberkran 6 weist eine Kabine 7 für das Bedienpersonal des Drehkrans 1 im Betrieb, und über der Kabine 7 einen Ausleger 8 (hier: einen Katzausleger) zum Tragen einer nicht dargestellten Last sowie einen Gegenausleger 9 mit Ballast 10 auf. Der Ausleger 8 und der Gegenausleger 9 sind über eine in der Hochachse 5 angeordnete Turmspitze 11 mit Zuggliedern 12 abgefangen.

Auf dem Ausleger 8, auf dem Gegenausleger 9 und auf der Turmspitze 11 sind drei kombinierte Windmesser 13 zur jeweils lokalen Messung der Windgeschwindigkeit ("Anemometer") und der Windrichtung (bisweilen als "Anemoskop" bezeichnet), oben und unten am Turm 3 Messelemente 14, nämlich Dehnungsmesser sowie an drei Stellen in gleichmäßigem Abstand 15 vom Fundament 2 bis zur Kabine 7 Messelemente 16, nämlich Beschleunigungsaufnehmer angebracht.

Unten auf dem Fundament 2 befindet sich eine nicht dargestellte Steuereinrichtung für den Drehkran 1 mit einer Zustandsüberwachung ("condition monitoring"). Die Zustandsüberwachung nimmt die Messwerte der Messelemente 14, 16 auf und bestimmt daraus Schnittgrößen, Spannungen und Dehnungen sowie Querkräfte, Kipp- und Torsionsmomente, die als Beanspruchung (im Sinne der EN 1990) des Drehkrans 1 zusammengefasst werden.

Die Zustandsüberwachung bestimmt weiterhin aus der Beanspruchung den Anteil der Windbeanspruchung, indem sie den (aus Auslegerposition, Hakenlast und Katz- bzw. Nadelposition) bekannten Einfluss der am Ausleger 8 hängenden Last herausrechnet und speichert kontinuierlich die Windbeanspruchung in Abhängigkeit von einer aus den gemessenen Windrichtungen arithmetisch gemittelten Windrichtung.

Der Drehkran 1 ist zur Aufstellung in einer (nicht weiter dargestellten) Baustelle unter der Annahme freier Anströmung in der lokalen meteorologischen Hauptwindrichtung ausgelegt. Figur 2a zeigt aus der Auslegung zunächst qualitativ den sinusförmigen Verlauf des auf den Oberkran 6 wirkenden Drehmoments 17 um die Hochachse 5 über dem Anstellwinkel 18 des Auslegers 8 gegen eine nicht dargestellte Längsachse des Fundaments 2. Der Winkelversatz 19 des Drehmoments 17 entspricht einer durch die Baustelle bedingte Anstellung der Längsachse des Fundaments 2 von etwa 45 ° gegen den Uhrzeigersinn zur Hauptwindrichtung.

Im ersten Nulldurchgang 20 des Drehmoments 17 liegt der Ausleger 8 im Wind. Der Drehkran 1 ist in dieser Lage momentenfrei, also (in Bezug auf die Windbeanspruchung) im Gleichgewicht. Das Gleichgewicht ist stabil, weil bei jeder Drehung des Oberkrans 6 aus dieser Lage heraus die Windkräfte ein der Drehung entgegenwirkendes Drehmoment 17 erzeugen.

Bei weiterer Drehung des Oberkrans 6 gegen den Uhrzeigersinn und Steigerung des Anstellwinkels um bis zu 90 ° erzeugt der Wind ein ansteigendes Drehmoment 17 mit negativen Vorzeichen (also der Drehrichtung entgegen), das betragsmäßig sein Maximum 21 erreicht, wenn der Ausleger 8 quer zum Wind steht. Bei Drehung gegen den Uhrzeigersinn sinkt das Drehmoment 17 bis zum zweiten Nulldurchgang 22 ab, in dem der Ausleger 8 gegen den Wind weist. Auch in dieser Lage befindet sich der Drehkran 1 im Momentengleichgewicht, das Gleichgewicht ist aber labil, weil bei jeder Drehung aus dieser Lage heraus die Windkräfte ein die Drehung unterstützendes Drehmoment 17 erzeugen.

Die weitere Drehung gegen den Uhrzeigersinn ergibt ein wieder ansteigendes Drehmoment 17 mit positiven Vorzeichen (also die Drehung unterstützend) bis zum zweiten Maximum 23, wenn der Ausleger 8 wieder quer zum Wind steht.

Figur 2a zeigt darüber hinaus aus der Auslegung den qualitativen Verlauf der Auslastung 24 des Drehkrans 1 bezogen auf ein durch die Windbelastung erzeugtes Kippmoment am Kranfuß: Die Auslastung 24 steigt von einem absoluten Minimum 25 im ersten Nulldurchgang 20 des Drehmoments 17 - also wenn der Ausleger 8 im Wind liegt - bei Drehung über die Position quer zum Wind hinaus auf ein Maximum 26 an und sinkt bis zur Ausrichtung des Auslegers 8 gegen den Wind auf ein lokales Minimum 27 ab. Wird der Ausleger 8 weiter gegen den Uhrzeigersinn verdreht, verläuft die Auslastung 24 bis zum absoluten Minimum 25 spiegelbildlich.

Figur 2b zeigt beispielhaft für dieselbe Windrichtung die auf Grundlage von Messungen auf der Baustelle von der Zustandsüberwachung bestimmten Verläufe von Drehmoment 28 und Auslastung 29, die durch ein in der Hauptwindrichtung seitlich vor dem Drehkran 1 stehendes Gebäude mit rechteckigem Grundriss deutlich verzerrt sind: Beim absoluten Minimum 30 der Auslastung 29 liegt zwar eine Nullstelle 31 des Drehmoments 28 - also ein Gleichgewicht - vor, dieses Gleichgewicht ist aber labil.

Bei geringfügiger zufälliger Auslenkung des Oberkrans 6 gegen den Uhrzeigersinn (also mit steigendem Anstellwinkel 32) wird diese Drehung durch ein geringes positives Drehmoment 28 bis zu einem ersten Nulldurchgang 33 des Drehmoments 28 unterstützt. In dieser Lage befindet sich nun der Drehkran 1 zwar in einem stabilen Gleichgewicht, ist aber gegenüber dem Minimum 30 um mehr als das Doppelte höher belastet.

Bei geringfügiger zufälliger Auslenkung des Oberkrans 6 im Uhrzeigersinn (also mit sinkendem Anstellwinkel 32) wird diese Drehung nicht nur leicht unterstützt, sondern durch ein stark ansteigendes Drehmoment 28 erheblich beschleunigt. Bleibt die Windlast bestehen, dann wird der Oberkran 6 durch die Beschleunigung nicht nur eine Lage mit maximaler Auslastung 29, sondern auch das labile Gleichgewichtslage im zweiten Nulldurchgang 34 des Drehmoments 28 - wenn der Ausleger 8 gegen den Wind weist - ungebremst durchfahren. Da im anschließenden Bereich das diese Drehung bremsende Drehmoment 28 (mit negativem Vorzeichen) betragsmäßig deutlich vermindert ist, besteht ein erhöhtes Risiko, dass auch das stabile Gleichgewicht durchfahren wird und der Oberkran 6 in Autorotation übergeht.

Entsprechend sind in der Zustandsüberwachung die Verläufe von Drehmomenten 28 und Auslastung 29 für alle auf der Baustelle möglichen Windrichtungen hinterlegt. Wird der erfindungsgemäße Drehkran 1 - wegen Überschreitung der maximalen Windgeschwindigkeit *vₛₘₐₓ-* außer Betrieb gesetzt und ein voreingestellter Schwellwert der Auslastung 29 überschritten, so ermittelt die Zustandsüberwachung aus diesen Verläufen denjenigen Anstellwinkel 32 des Oberkrans 6, in dem für die jeweils vorherrschende Windrichtung die Windbeanspruchung (und damit die Auslastung 29 des Drehkrans 1) minimal ist, sowie die Drehrichtung, in der beim Drehen des Oberkrans 6 in diese bevorzugte Richtung die maximale Windbeanspruchung minimal ist, und übermittelt beide an die Steuereinrichtung.

Die Steuereinrichtung des ersten erfindungsgemäßen Drehkrans 1 erzeugt einen akustischen Alarm und signalisiert dem Bedienpersonal die Drehrichtung sowie die bevorzugte Richtung des Auslegers 8. Das Bedienpersonal steuert diese durch den Antrieb am Drehkranz 4 motorisch an und stellt den Ausleger 8 in dieser Richtung mit der Feststellbremse des Drehkranzes fest.

In einem weiteren - ansonsten identischen - erfindungsgemäßen Drehkran überwacht die Steuereinrichtung die durch den Wind induzierte Drehung des windfrei gestellten Oberkrans, bremst diesen automatisch bei Annäherung an die bevorzugte Richtung mit Hilfe des Antriebs am Drehkranz motorisch ab und aktiviert wiederum die Feststellbremse.

In einem weiteren - wiederum ansonsten identischen - erfindungsgemäßen Drehkran steuert die Steuereinrichtung durch den Antrieb am Drehkranz die bevorzugte Richtung aktiv an.

In einem weiteren - ansonsten identischen - erfindungsgemäßen Drehkran erfasst die Zustandsüberwachung über DFÜ die meteorologischen Winddaten (Windgeschwindigkeit und -richtung) und initiiert auch unabhängig vom Überschreiten eines Schwellwerts der Auslastung prophylaktisch das Ansteuern einer bevorzugten Richtung, in der die Windbeanspruchung minimal wird.

In einem weiteren - ansonsten identischen - erfindungsgemäßen Drehkran ist die Zustandsüberwachung redundant ausgelegt.

### In den Figuren sind

- 1: Drehkran
- 2: Fundament
- 3: Turm
- 4: Drehkranz
- 5: Hochachse
- 6: Oberkran
- 7: Kabine
- 8: Ausleger
- 9: Gegenausleger
- 10: Ballast
- 11: Turmspitze
- 12: Zugglied
- 13: Windmesser
- 14: Messelement (Dehnungsmesser)
- 15: Abstand
- 16: Messelement (Beschleunigungsaufnehmer)
- 17: Drehmoment
- 18: Anstellwinkel
- 19: Winkelversatz
- 20: Nulldurchgang
- 21: Maximum
- 22: Nulldurchgang
- 23: Maximum
- 24: Auslastung
- 25: Minimum
- 26: Maximum
- 27: Minimum
- 28: Drehmoment
- 29: Auslastung
- 30: Minimum
- 31: Nullstelle
- 32: Anstellwinkel
- 33: Nulldurchgang
- 34: Nulldurchgang

## Patentansprüche

1. Drehkran (1) mit einer vertikal verlaufenden Hochachse (5), einem von der Hochachse (5) ausladenden Ausleger (8), einem Antrieb zum Drehen des Auslegers (8) um die Hochachse (5), **gekennzeichnet durch** eine einer Zustandsüberwachung, die eine Windbeanspruchung, nämlich Schnittgrößen, Spannungen, Dehnungen, Querkräfte, Kipp- und Torsionsmomente des Drehkrans (1) bestimmt, und eine Recheneinheit, die aus der Windbeanspruchung eine bevorzugte Richtung zum Feststellen des Auslegers (8) berechnet, und Messelemente (14, 16) zum Aufnehmen lokaler Messwerte der Windbeanspruchung.

2. Drehkran (1) nach dem vorgenannten Anspruch, ***gekennzeichnet durch*** eine Signaleinheit, die dem Antrieb ein Signal zum Feststellen des Auslegers (8) in der bevorzugten Richtung übermittelt.

3. Drehkran (1) nach einem der vorgenannten Ansprüche, ***gekennzeichnet durch*** eine Feststellbremse zum Feststellen des Auslegers (8) in der bevorzugten Richtung.

4. Verfahren zum Ausrichten eines Drehkrans (1) mit einer vertikal verlaufenden Hochachse (5) und einem von der Hochachse (5) ausladenden, um die Hochachse (5) drehbaren Ausleger (8), **dadurch gekennzeichnet dass**, eine Windbeanspruchung, nämlich Schnittgrößen, Spannungen, Dehnungen, Querkräfte, Kipp- und Torsionsmomente des Drehkrans (1) bestimmt und aus der Windbeanspruchung eine bevorzugte Richtung zum Feststellen des Auslegers (8) berechnet wird, wobei an dem Drehkran lokale Messwerte der Windbeanspruchung gemessen werden.

5. Verfahren nach dem vorgenannten Anspruch, ***dadurch gekennzeichnet, dass*** der Ausleger (8) motorisch in die bevorzugte Richtung gedreht wird.

6. Verfahren nach einem der Ansprüche 4 oder 5, ***dadurch gekennzeichnet, dass*** eine Windrichtung überwacht und in der Berechnung der bevorzugten Richtung berücksichtigt wird.

7. Verfahren nach dem vorgenannten Anspruch, ***dadurch gekennzeichnet, dass*** die Windbeanspruchung über der Anströmrichtung des Auslegers (8) gespeichert und abhängig von der Windrichtung diejenige Richtung des Auslegers (8) als bevorzugte Richtung ausgewählt wird, in der die Windbeanspruchung minimal ist.

8. Verfahren nach dem vorgenannten Anspruch, ***dadurch gekennzeichnet, dass*** ein Drehsinn derart ausgewählt wird, dass beim Drehen des Auslegers (8) in die bevorzugte Richtung die maximale Windbeanspruchung minimal ist.

9. Verfahren nach einem der Ansprüche 4 bis 8, ***dadurch gekennzeichnet, dass*** eine Auslastung (24, 29) des Drehkrans (1) überwacht und in der Berechnung der bevorzugten Richtung berücksichtigt wird.

## Claims

1. A rotary crane (1), comprising:
a vertical axis (5);
a jib (8) that extends from the vertical axis (5);
a drive for rotating the jib (8) about the vertical axis (5);
a condition monitoring which determines wind loading (1) **characterized by** internal forces, stress, strain, shear force, torsional moments and bending moments;
measuring elements to capture the wind loading; and
a computing unit which computes on basis of the wind loading a preferred direction for locking the jib (8).

2. The rotary crane (1) according to the claim 1, **characterized by** a signal unit which transmits a signal to the drive for locking the jib (8) in the preferred direction.

3. The rotary crane (1) according to one of the preceding claims 1 or 2, **characterized by** a locking brake for locking the jib (8) in the preferred direction.

4. A method for orienting a rotary crane (1) including a vertically extending vertical axis (5) and a jib (8) extending from the vertical axis (5) and rotatable about the vertical axis (5),
wherein the wind loading of the rotary crane (1) is determined and
wherein a preferred direction for locking the jib (8) is computed from the wind loading) **characterized by** internal forces, stress, strain, shear force, torsional moments and bending moments of the crane,
**characterized in that** local measurement values of the wind loading are measured at the rotary crane

5. The method according to the claim 5, **characterized in that** the jib (8) is rotated by a motor into the preferred direction.

6. The method according to one of the preceding claims, **characterized in that** a wind direction is monitored and considered when computing the preferred direction.

7. The method according to the preceding claim, **characterized in that** the wind loading is stored as a function of an incident flow direction of the jib (8) and a direction of the jib (8) is selected based on the wind direction as the preferred direction where the wind loading is at a minimum.

8. The method according to the preceding claim 7, **characterized in that** a direction of rotation is selected so that a maximum wind loading is at a minimum when the jib (8) is rotated into the preferred direction.

9. The method according to claim 4,5,6,7 or 8, **characterized in that** a load capacity utilization (24, 29) of the rotary crane (1) is monitored and considered when computing the preferred direction.

## Revendications

1. Grue tournante (1), comprenant :
Une axe verticale (5);
Une flèche (8) non parallèle à l'axe (5);
Un entrainement pour tourner la flèche (8) autour de l'axe vertical (5);
Un système de surveillance qui détermine la sollicitation due au vent (1) **caractérisée par** efforts internes, contraintes, extensions, forces tranchantes,
moments de torsion et moments de flexion dans la grue (1) Eléments de mesures pour mesurer la sollicitation par le vent et
Un ordinateur qui calcul sur la base de la sollicitation due au vent une direction préférée dans laquelle la flèche (8) doit être arrêtée.

2. La grue tournante (1) selon revendication 1, **caractérisée par** un dispositif de signal qui transmet un signal à l'entrainement pour arrêter la flèche (8) dans la direction préférée.

3. La grue tournante (1) selon une des revendications précédentes 1 ou 2 **caractérisée par** un freine d'arrêt pour arrêter la flèche (8) dans la direction préférée.

4. Une méthode pour ajuster l'orientation de la flèche (8) d'une grue tournante (1) comprenant une axe vertical (5) et une flèche (8) non parallèle à l'axe (5) et tournant autour l'axe vertical (5), **caractérisée par le fait:**
**Que** la sollicitation due au vent **caractérisée par** efforts internes, contraintes, extensions, forces tranchantes, moments de torsion et moments de flexion dans la grue (1) est déterminée et
que sur cette grue (1) des mesures sont effectués pour mesurer la sollicitation due au vent et
que sur la base de cette sollicitation due au vent une direction préférée est déterminée pour arrêter la flèche (8).

5. La méthode selon revendication 5 **caractérisée par le fait que** la flèche (8) est tournée par un moteur dans la direction préférée.

6. La méthode selon une des revendications précédentes **caractérisée par le fait que** la direction du vent est mesurée et considérée dans le calcul de la direction préférée.

7. La méthode selon la revendication précédente **caractérisée par le fait que** la sollicitation due au vent en fonction de la position de la flèche (8) est enregistrée pour tous les directions du vent et en fonction de la direction du vent mesurée la position préférée est la position dans la quelle la sollicitation est minimale.

8. La méthode selon la revendication 7 **caractérisée par le fait que** la direction de la rotation est choisie de manière que pendant la rotation de la flèche (8) la sollicitation soit minimale.

9. La méthode selon revendication 4,5,6,7 ou 8 **caractérisée par le fait que** les ratios (sollicitation / capacité) de la grue (1) sont surveillés et considérés dans le calcul de la direction préférée.
